# EUROPÄISCHE PATENTSCHRIFT

(11) **EP 2 855 255 B1**
(45) Veröffentlichungstag und Bekanntmachung des Hinweises auf die Patenterteilung: **04.01.2017**
(21) Anmeldenummer: 13731705.3
(22) Anmeldetag: 03.06.2013
(51) Int. Cl.: B63H 11/107, B63B 35/79, B63H 25/02, B63H 25/46

(54) **SURFBRETT MIT KIPPSTEUERUNG**
SURFBOARD HAVING TILT CONTROL
PLANCHE DE SURF À COMMANDE DE BASCULEMENT

(30) Priorität: 05.06.2012 DE 202012102068 U
(43) Veröffentlichungstag der Anmeldung: 08.04.2015
(73) Patentinhaber: Sashay GmbH, 21073 Hamburg (DE)
(72) Erfinder: KÖHNSEN, Benjamin, 23683 Scharbeutz (DE)
(74) Vertreter: Groth, Wieland
(86) Internationale Anmeldenummer: PCT/EP2013/061390
(87) Internationale Veröffentlichungsnummer: WO 2013/182523

(56) Entgegenhaltungen:
- DE-U1-202011 051 071
- US-A1- 2012 000 409
- US-B1- 6 461 204
- US-B1- 7 207 282

## Beschreibung

Die Erfindung betrifft eine steuerbare Surfbrettanordnung.

Surfbretter sind hinlänglich bekannt. Bei Surfbrettern handelt es sich im englischen Sprachgebrauch um Bretter ohne Segel, auf denen ein Surfer durch den Vorschub einer Welle reiten kann. Im deutschen Sprachgebrauch spricht man hier von Wellenreiten.

Surfbretter haben den Nachteil, dass ohne den Vorschub der Welle eine Ausübung des Wassersports nicht möglich ist. Windsurfbretter weisen demgegenüber zusätzlich zum Surfbrett ein Segel auf, das an seinem unteren Mastende gelenkig mit dem Surfbrett verbunden ist. Der Windsurfer kann so das Surfbrett nutzen, auch wenn kein Wellengang herrscht, aber dennoch Wind vorhanden ist.

Es sind aus der DE 20 2011 051 071.9, die als nächstliegender Stand der Technik angesehen wird, Surfbrettanordnungen bekannt, die einen in einem Surfbrett integrierten Jetantrieb aufweisen, wobei der Jetantrieb über eine integrierte Steuerung, die der Surfer in seiner Hand halten kann, steuerbar ist. Die integrierte Steuerung ist sowohl für die Geschwindigkeit als auch für die Rechts-/Linkskurvenfahrt ausgelegt.

Ausgehend von dem letztgenannten Stand der Technik, ist es Aufgabe der vorliegenden Erfindung, ein Surfbrett zur Verfügung zu stellen, das einen weiter erhöhten Fahrspaß ermöglicht.

Die Aufgabe wird durch eine eingangs genannte steuerbare Surfbrettanordnung mit den Merkmalen des Anspruchs 1 gelöst, bevorzugte Ausführungsformen sind Gegenstand der Unteransprüche.

Die erfindungsgemäße steuerbare Surfbrettanordnung weist ein ein Heck und einen Bug aufweisendes Surfbrett mit einer Standfläche für einen Surfer und mit einer vom Heck zum Bug ausgerichteten Längsache auf. Die Anordnung umfasst einen Antrieb mit einer in einer Schwenkebene entlang der Standfläche verschwenkbaren Rückstoßeinrichtung zur Erzeugung von Links- und Rechtskurvenfahrten der Surfbrettanordnung und einem Vortrieb mit wenigstens einem im Surfbrett integrierten, Verkippungen im und entgegen dem Uhrzeigersinn um die Längsachse detektierenden Beschleunigungssensor und/oder Lagesensor, der die Schwenkrichtung der Düse derart steuert, dass eine Verkippung des Surfbretts entgegen dem Uhrzeigersinn um die Längsache die Düse in der Schwenkebene nach links schwenkt und im Betrieb eine Linkskurvenfahrt der Surfbrettanordnung bewirkt und eine Verkippung des Surfbretts im Uhrzeigersinn um die Längsache die Düse in der Schwenkebene nach rechts schwenkt und im Betrieb eine Rechtskurvenfahrt der Surfbrettanordnung bewirkt und mit einer Handsteuerung, mit der die Fahrtgeschwindigkeit steuerbar ist.

Die Erfindung macht von der Idee Gebrauch, die Fahrtgeschwindigkeit und Kurvensteuerungen voneinander räumlich und bedienungsmäßig zu trennen. Zum einen steuert der Surfer die Kurvenfahrt durch Belastungswechsel auf dem Surfbrett, wohingegen der die Geschwindigkeit bestimmende Vortrieb mittels einer Handsteuerung erfolgt. Durch die Trennung der Kurven und Geschwindigkeitssteuerung wird der Fahrspaß erhöht.

In einer bevorzugten Ausführungsform der Erfindung umfasst der Antrieb einen Jetantrieb mit einer als Düse ausgebildeten Rückstoßeinrichtung. Düsen sind vorteilhafterweise besonders wartungsarm.

Dabei sind vorzugsweise an einer Unterwasserfläche des Surfbrettes ein Wassereinlass und die Düse an einer Überwasserfläche zum Wasserausstoß angeordnet. Jetantriebe sind bewährte Antriebe für Wassersportgeräte. Sie sind günstigerweise auch in ufer- bzw. küstennahen und sehr flachen Gewässern verwendbar.

In einer weiteren bevorzugten Ausführungsform der Erfindung ist der wenigstens eine im Surfbrett integrierte Sensor als Beschleunigungssensor und Lagesensor ausgebildet Besonders bevorzugt ist jeweils wenigstens ein Beschleunigungssensor und Lagesensor in einem Surfbrettkörper in einem backbordseitigen Bereich und einem steuerbordseitigen Bereich angeordnet. Der wenigstens eine Sensor kann mit einer Steuerung eines Stellmotors einer Schwenkachse der Düse in Verbindung stehen. Der Sensor dient vorzugsweise ausschließlich der Richtungssteuerung der Surfbrettanordnung durch Gewichtsverlagerung des Surfers auf der Standfläche. Sensoren zur Steuerung des Stellantriebs sind im Surfbrettkörper geschützt integriert eingebaut. Sie haben auch im Betrieb keinen Wasserkontakt.

Daneben ist vorzugsweise die Handsteuerung für den Surfer ausschließlich zur Veränderung der Fahrtgeschwindigkeit vorgesehen. Die Handsteuerung kann als eine Druckknopfsteuerung, aber auch als Kippsteuerung oder als Joystick ausgebildet sein. Zweckmäßigerweise steht die Handsteuerung über eine Funkverbindung mit einer Steuerung eines elektrischen Antriebs eines Impellers in Verbindung. Dadurch sind keine störenden Kabelverbindungen außerhalb des Surfbrettes notwendig.

Das Surfbrett weist vorzugsweise einen im Surfbrett angeordneten Akku auf, der sowohl den Stellantrieb als auch den Impellerantrieb mit Strom versorgt. Der Akku ist über ein herkömmliches Stromnetz aufladbar.

Die Erfindung wird anhand eines Ausführungsbeispiels in drei Figuren beschrieben. Dabei zeigen:
- Fig. 1: prinzipielle Schnittansicht in Längsrichtung einer erfindungsgemäßen Surfbrettanordnung mit Surfer,
- Fig. 2: Rückansicht der Surfbrettanordnung in Figur 1,
- Fig. 3: Draufsicht, teilweise als Schnitt der Surfbrettanordnung in Figur 1.

Die Figuren 1, 2 und 3 sind nicht maßstabsgerecht.

Figur 1 zeigt ein Surfbrett 1 mit einem auf dem Surfbrett 1 balancierenden Surfer 2 mit einer Handsteuerung 3 in seiner rechten Hand in Ausübung des Surfsportes.

Die Handsteuerung 3 ist hier als ein durch einen Finger des Surfers 2 betätigbaren Druckknopf ausgebildet, der einen Sender für durch den Druckknopf erzeugte Steuerdaten umfasst. Der Sender ist über eine Funkverbindung 4 mit einem im Inneren des Surfbretts 1 angeordneten Empfänger datenleitend verbunden. Der Empfänger leitet die empfangenen Daten an eine erste Steuerung 6 für einen ersten Elektromotor 7 eines im Heck des Surfbretts 1 angeordneten Impellers 8. Die Handsteuerung 3 gestattet es, die Geschwindigkeit des Surfbretts 1 durch Verändern der Stellung des Druckknopfes zu steuern. Die Handsteuerung 3 kann auch als Joystick oder auch als ein handelsübliches Smartphone ausgebildet sein, das durch Verschwenken nach vorne in Fahrtrichtung bzw. nach hinten zum Surfer 2 eine Geschwindigkeitserhöhung bzw. -verminderung gestatten kann.

Der Impeller 8 ist Teil eines Jetantriebs, der einen an der Unterwasseroberfläche des Surfbretts 1 angeordneten Wassereinlass 9 aufweist. Der Wassereinlass 9 führt entlang eines Wasserkanals 11 zur am Heck des Surfbretts 1 angeordneten, in einer parallel zur Standfläche 13 des Surfbretts 1 verschwenkbaren Düse 12. Im Wasserkanal 11 ist der Impeller 8 angeordnet, der elektrisch durch den ersten Elektromotor 7 mittels einer Welle angetrieben ist.

Der Elektromotor 7 wird über einen im Surfbrett 1 integrierten Akku 16 mit Strom versorgt. Der Akku 16 ist über einen üblichen Netzanschluss aufladbar. Derselbe Akku 16 versorgt darüber hinaus auch einen Stellantrieb 14 mit Strom, der im Heck des Surfbretts 1 vorgesehen ist. Der Stellantrieb 14 dient zum Verschwenken der Düse 12. Die Schwenkebene der Düse ist im Wesentlichen entlang, vorzugsweise parallel zur Standfläche 13 des Surfbretts 1 vorgesehen. Durch Verschwenken der Düse 12 und der dadurch bewirkten Veränderung der Rückstoßrichtung des durch den Wasserkanal 11 angesogenen und aus der Düse 12 ausgestoßenen Wassers kann das Surfbrett 1 in eine Rechts-/Linkskurvenfahrt gesteuert werden. Der Stellantrieb 14 ist über eine zweite Steuerung 17, die ebenfalls im Inneren des Surfbretts 1 vorgesehen ist, steuerbar. Die zweite Steuerung wird mit Messdaten zweier im Randbereich angeordneter Beschleunigungs- und Lagesensoren 18 beaufschlagt, die eine Kippbewegung des in Fahrtrichtung entlang der Längsrichtung L fahrenden Surfbretts 1 im Uhrzeigersinn als auch entgegen dem Uhrzeigersinn detektieren.

Die zweite Steuerung 17 ist so ausgelegt, dass eine Kippbewegung in Fahrtrichtung entgegen dem Uhrzeigersinn die Düse 12, wie in Fig. 3 von oben betrachtet, im Uhrzeigersinn verschwenkt, so dass das Surfbrett 1 in eine Linkskurvenfahrt gesteuert wird, während umgekehrt eine Kippbewegung des Surfbretts 1 in Fahrtrichtung gesehen im Uhrzeigersinn zu einem Verschwenken der Düse 12, von oben betrachtet in Figur 3, entgegen dem Uhrzeigersinn führt und das Surfbrett 1 in eine Rechtskurvenfahrt gesteuert wird. Die Kurvenfahrt wird jedoch vorzugsweise ausschließlich über die durch Gewichtsverlagerung des Surfers 2 erfolgte Kippbewegung des Surfbretts 1 insgesamt um seine Längsachse L bewirkt. Die vollständige Trennung der zweiten Steuerung (17) für die Linkskurvenfahrt und Rechtskurvenfahrt von der ersten Steuerung (6) der Fahrtgeschwindigkeit erhöht das Fahrvergnügen gegenüber einer Kurvenfahrt und Fahrtgeschwindigkeit integrierenden Steuerung.

### Bezugszeichenliste

- 1: Surfbrett
- 2: Surfer
- 3: Handsteuerung
- 4: Funkverbindung

- 6: erste Steuerung
- 7: Elektromotor
- 8: Impeller
- 9: Wassereinlass

- 11: Wasserkanal
- 12: verschwenkbare Düse
- 13: Standfläche des Surfbretts
- 14: Stellantrieb
- 16: Akkumulator
- 17: zweite Steuerung
- 18: Beschleunigungs- und Lagesensoren
L

## Patentansprüche

1. Steuerbare Surfbrettanordnung mit
einem ein Heck und einen Bug aufweisenden Surfbrett (1) mit einer Standfläche für einen Surfer (2) und mit einer vom Heck zum Bug ausgerichteten Längsache (L),
einem Antrieb mit einer in einer Schwenkebene entlang der Standfläche (13) verschwenkbaren Rückstoßeinrichtung zur Erzeugung von Links- und Rechtskurvenfahrten der Surfbrettanordnung und einem Vortrieb, einer Handsteuerung (3), mit der die Fahrtgeschwindigkeit steuerbar ist,
**dadurch gekennzeichnet, dass** die Anordnung
mit wenigstens einem im Surfbrett (1) integrierten, Verkippungen im und entgegen dem Uhrzeigersinn um die Längsachse (L) detektierenden Sensor (18), der die Schwenkrichtung der Düse (12) derart steuert, dass eine Verkippung des Surfbretts (1) entgegen dem Uhrzeigersinn um die Längsache (L) die Düse (12) in der Schwenkebene nach links schwenkt und in Betrieb eine Linkskurvenfahrt der Surfbrettanordnung bewirkt und eine Verkippung des Surfbretts (1) im Uhrzeigersinn um die Längsache (L), die Düse (12) in der Schwenkebene nach rechts schwenkt und in Betrieb eine Rechtskurvenfahrt der Surfbrettanordnung bewirkt, vorgesehen ist.

2. Steuerbare Surfbrettanordnung nach Anspruch 1,
**dadurch gekennzeichnet, dass** der Antrieb einen Jetantrieb mit einer als Düse (12) ausgebildeten Rückstoßeinrichtung umfasst.

3. Steuerbare Surfbrettanordnung nach Anspruch 2,
**gekennzeichnet durch** einen an einer Unterwasserfläche des Surfbretts (1) angeordneten Wassereinlass (9) und eine an einer Überwasserfläche angeordnete Düse (12) zum Wasserausstoß.

4. Steuerbare Surfbrettanordnung nach Anspruch 1, 2 oder 3,
**dadurch gekennzeichnet, dass** der wenigstens eine im Surfbrett (1) integrierte Sensor als Beschleunigungs- und Lagesensor (18) ausgebildet ist.

5. Steuerbare Surfbrettanordnung nach Anspruch 4,
**dadurch gekennzeichnet, dass** der wenigstens eine Beschleunigungs- und Lagesensor (18) in einem Surfbrettkörper in einem backbordseitigen Bereich und einem steuerbordseitigen Bereich angeordnet ist.

6. Steuerbare Surfbrettanordnung nach Anspruch 1, 2 oder 3,
**gekennzeichnet durch** eine Handsteuerung (3) für den Surfer (2), mit der nur die Fahrtgeschwindigkeit steuerbar ist.

7. Steuerbare Surfbrettanordnung nach wenigstens einem der vorstehenden Ansprüche, **dadurch gekennzeichnet, dass** die Handsteuerung (3) über eine Funkverbindung (4) mit einer ersten Steuerung (6) eines elektrischen Antriebs (7) eines Impellers (8) in Verbindung steht.

8. Steuerbare Surfbrettanordnung nach wenigstens einem der vorstehenden Ansprüche, **dadurch gekennzeichnet, dass** der wenigstens eine Sensor (18) mit einer zweiten Steuerung (17) eines Stellmotors (14) einer Schwenkachse der Düse (12) in Verbindung steht.

## Claims

1. Controllable surfboard arrangement with
a surfboard (1) having a stern and a bow, with a standing surface for a surfer (2) and with a longitudinal axis (L) oriented from the stern to the bow,
a drive with a reaction propulsion device which can be swivelled in a swivel plane along the standing surface (13) to generate left and right turn movements of the surfboard arrangement, and a propulsion device, a hand control with which the travel speed can be controlled,
caracterized in that
the arrangement is provided with at least one sensor (18) integrated in the surfboard (1) detecting clockwise and counterclockwise tilting about the longitudinal axis (L), which controls the swivel direction of the nozzle (12) such that a tilting of the surfboard (1) counterclockwise about the longitudinal axis (L) swivels the nozzle (12) to the left in the swivel plane and in operation causes a left turn of the surfboard arrangement, and a tilting of the surfboard (1) clockwise about the longitudinal axis (L) swivels the nozzle (12) to the right in the swivel plane and in operation causes a right turn of the surfboard arrangement.

2. Controllable surfboard arrangement according to claim 1,
**characterised in that** the drive comprises a jet drive with a reaction propulsion device configured as a nozzle (12).

3. Controllable surfboard arrangement according to claim 2,
**characterised by** a water inlet (9) arranged on an underwater face of the surfboard (1) and a water expulsion nozzle (12) arranged on an overwater face.

4. Controllable surfboard arrangement according to claim 1, 2 or 3,
**characterised in that** the at least one sensor integrated in the surf board (1) is configured as an acceleration and position sensor (18).

5. Controllable surfboard arrangement according to claim 4,
**characterised in that** the at least one acceleration and position sensor (18) is arranged in a surfboard body in a port-side region and in a starboard-side region.

6. Controllable surfboard arrangement according to claim 1, 2 or 3,
**characterised by** a hand control (3) for the surfer (2), with which only the travel speed can be controlled.

7. Controllable surfboard arrangement according to at least one of the preceding claims, **characterised in that** the hand control (3) is connected via a radio connection (4) to a first control unit (6) of an electric drive (7) of an impeller (8).

8. Controllable surfboard arrangement according to at least one of the preceding claims, **characterised in that** the at least one sensor (18) is connected to a second control unit (17) of a servomotor (14) of a swivel axis of the nozzle (12).

## Revendications

1. Arrangement de planche de surf qui peut être commandé avec une planche de surf (1) qui présente une poupe et une proue avec une surface de pose pour un surfeur (2) et avec un axe longitudinal (L) orienté de la poupe à la proue,
un entraînement avec un dispositif de recul qui peut être pivoté dans un plan de pivotement le long de la surface de pose (13) pour produire des virages à gauche et à droite de l'arrangement de planche de surf et une propulsion, une commande manuelle (3) avec laquelle la vitesse de glisse peut être commandée,
**caractérisé en ce que** l'arrangement est prévu avec au moins un détecteur (18), intégré à la planche de surf (1), détectant des basculements dans et à l'encontre du sens des aiguilles d'une montre autour de l'axe longitudinal (L), qui commande le sens de pivotement de la buse (12) de telle manière qu'un basculement de la planche de surf (1) à l'encontre du sens des aiguilles d'une montre autour de l'axe longitudinal (L) fait pivoter la buse (12) dans le plan de pivotement vers la gauche et provoque, en service, provoque un virage à gauche de l'arrangement de planche de surf et un basculement de la planche de surf (1) dans le sens des aiguilles d'une montre autour de l'axe longitudinal (L) fait pivoter la buse (12) dans le plan de pivotement vers la droite et provoque, en service, un virage à droite de l'arrangement de planche de surf.

2. Arrangement de planche de surf qui peut être commandé selon la revendication 1, **caractérisé en ce que** l'entraînement comprend un entraînement de jet avec un dispositif de recul configuré comme une buse (12).

3. Arrangement de planche de surf qui peut être commandé selon la revendication 2, **caractérisé par** une entrée d'eau (9) placée sur une surface en dessous de l'eau de la planche de surf (1) et une buse (12) placée sur une surface au-dessus de l'eau pour éjecter de l'eau.

4. Arrangement de planche de surf qui peut être commandé selon la revendication 1, 2 ou 3, **caractérisé en ce que** le capteur intégré qui existe au moins dans la planche de surf (1) est configuré comme un capteur d'accélération et de position (18).

5. Arrangement de planche de surf qui peut être commandé selon la revendication 4, **caractérisé en ce que** le capteur d'accélération et de position qui existe au moins (18) est placé dans un corps de planche de surf dans une zone côté bâbord et dans une zone côté tribord.

6. Arrangement de planche de surf qui peut être commandé selon la revendication 1, 2 ou 3, **caractérisé par** une commande manuelle (3) pour le surfeur (2) avec laquelle seulement la vitesse de glisse peut être commandée.

7. Arrangement de planche de surf qui peut être commandé selon au moins l'une des revendications précédentes, **caractérisé en ce que** la commande manuelle (3) est en relation avec une première commande (6) d'un entraînement électrique (7) d'une hélice (8) par une liaison radio.

8. Arrangement de planche de surf qui peut être commandé selon au moins l'une des revendications précédentes, **caractérisé en ce que** le capteur qui existe au moins (18) est en relation avec une seconde commande (17) d'un servomoteur (14) d'un axe de pivotement de la buse (12).
